# FASCICULE DE BREVET EUROPEEN

(11) **EP 0 230 164 B1**
(45) Date de publication et mention de la délivrance du brevet: **18.04.1990**
(21) Numéro de dépôt: 86402590.3
(22) Date de dépôt: 21.11.1986
(51) Int. Cl.: A47B 96/00, A47B 65/00, A47F 7/14

(54) **Dispositif de rangement supportant tout type de volumes dans une position stable**
Einordnungsvorrichtung zum Stützen von allen möglichen Einbandtypen in einer stabilen Stellung
Setting device supporting all types of volumes in a stable position

(30) Priorité: 26.11.1985 FR 8517812
(43) Date de publication de la demande: 29.07.1987
(73) Titulaire: Bekas, Frédéric, F-06400 Cannes (FR)
(72) Inventeur: Bekas, Frédéric, F-06400 Cannes (FR)
(74) Mandataire: Hautier, Jean-Louis

(56) Documents cités:
- BE-A- 408 024
- FR-A- 2 024 041
- FR-A- 2 345 891
- FR-A- 2 502 921
- GB-A- 2 169 490
- US-A- 2 310 770
- WOOD, vol. 18, no. 2, février 1953, pages 70-71; J.L. MARTIN: "Mobile equipment for schools"

## Description

La présente invention concerne un dispositif de rayonnage du type comportant des supports allongés dont les surfaces portantes sont inclinées, dans le sens de leur longueur, par rapport à l'horizontale, et au moins un montant incliné d'autant par rapport à la verticale.

Un rayonnage de ce type est connu, voir FR-A-2 345 891. Les deux côtés latéraux de chaque support allongé du rayonnage connu sont en contact avec des montants qui déterminant un angle droit avec la surface portante du support allongé.

L'état de stabilité est obtenu par le basculement du support de quelques degrés par rapport à l'axe normal, c'est-à-dire que le montant vertical du dispositif est basculé de quelques degrés par rapport à la verticale et que le support horizontal est basculé de quelques degrés par rapport à l'horizontale, tout en conservant un angle de 90° entre eux. Ainsi le volume supporté possède deux points d'appui: la tranche et la couverture, de cette façon le centre de gravité résulte de deux forces, alors que traditionnellement, tout livre posé sur sa tranche sur une étagère n'a qu'un seul point d'appui (dans le cas où l'étagère n'est pas pleine) d'où son instabilité.

Quel que soit le matériau, ce dispositif-meuble permet la stabilité parfaite de tous volumes supportés sans l'aide d'accessoires (serre-livres ...) tou en alliant l'aspect géométrique esthétique à la technique. Il permet en outre un important linéaire de rangements, de volumes de petites et de grandes tailles (hauteur et largeur); il ne nécessite pas de fond aux étagères ce qui rend possible une visualisation et un accès aux ouvrages de part et d'autre des supports. Ce dispositif peut donc être utilisé en partie centrale d'une pièce ou le long d'un mur.

Le rayonnage connu a quelques inconvénients concernant la statique, l'esthétique et la répartition des volumes de rangement. La présente invention a donc pour but de surmonter ces inconvénients.

A cet effet, dans un dispositif de rayonnage du type précité, comportant des supports allongés dont les surfaces portantes sont inclinées, dans le sens de leur longueur, par rapport à l'horizontale, et au moins un montant incliné d'autant par rapport à la verticale, l'invention réside dans le fait qu'un seul des deux côtés latéraux de chaque support allongé est en contact avec un montant déterminant un angle droit avec la surface portante du support allongé.

Selon un mode de réalisation de l'invention, les supports allongés s'étendent entre deux montants inclinés en sens opposés et quelques uns des supports sont inclinés dans un sens opposé au sens d'inclinaison des autres supports.

Dans cette réalisation, il est avantageusement prévu qu'au moins l'un des montants a une forme géométrique du type cône ou pyramide dont une surface latérale fait l'inclinaison du montant.

Selon un autre mode de réalisation de l'invention, un seul des deux côtés latéraux de chaque support allongé est en contact avec un montant, l'autre côté latéral ainsi que les autres côtés du support allongé étant libres.

Il est donné à titre d'exemple non limitatif deux modes de représentation se référant aux dessins ci-annexés:
Figure 1: vue de face du premier mode de réalisation,
Figure 2: schéma technique,
Figure 3: vue de face du second mode de réalisation.
La figure 1 représente le premier mode de réalisation. Le cône (1) et le montant (2) réalisant deux flancs inclinés par rapport à la verticale de quelques degrés (1 à 15°) de telle manière que les étagères (3 et 4) qui supportent les livres soient également inclinées de quelques degrés par rapport à l'horizontale; ainsi elles conservant un angle droit alterné avec le montant du cône. Le flanc du montant (2) est parallèle à un des flancs du montant (1), l'axe dudit montant (a) étant vertical pour assurer un maintien normal. Les étagères ont donc un angle de 90° avec l'un des deux montants; l'ensemble étant étudié pour être parfaitement stable même chargé de livres.
La figure 2 représente le schéma technique.
La figure 2 b explique le fonctionnement du dispositif en montrant le basculement de l'angle droit par rapport à la normale.

Comparativement à une bibliothèque normale où le livre repose sur la tranche, ce dispositif-meuble permet un appui tranche et couverture sur les deux montants M1 et M2; C1 et C2 étant les composantes de G2, résultante du centre de gravité.

La figure 3 représente le second mode de réalisation. Les étagères sont simplement encastrées dans les montants, sur un seul de leur côté, tous les autres étant libres et son maintenus sans aucune vis, clous, et peuvent être retirés très facilement. Les étagères (3) ont un angle de 90° par rapport aux flancs de la pyramide (1) ou tout autre support géométrique, support unique dans de cas de figure.

## Revendications

1. Dispositif de rayonnage du type comportant des supports allongés (3, 4) dont les surfaces portantes sont inclinées, dans le sens de leur longueur, par rapport à l'horizontale, et au moins . un montant (1, 2) est incliné d'autant par rapport à la verticale, caractérisé en ce qu'un seul des deux côtés latéraux de chaque support allongé (3,4) est en contact avec un montant (1, 2) déterminant un angle droit avec la surface portante du support allongé (3, 4).

2. Dispositif de rayonnage selon la revendication 1, caractérisé en ce que les supports allongés (3, 4) s'étendent entre deux montants (1, 2) inclinés dans les sens opposés et que quelques uns (3) des supports sont inclinés dans un sens opposé au sens d'inclinaison des autres supports (4).

3. Dispositif de rayonnage selon une des revendications 1 et 2, caractérisé en ce qu'au moins l'un (1) des montants aune forme géométrique du type cône ou pyramide dont une surface latérale fait l'inclinaison du montant.

4. Dispositif de rayonnage selon la revendication 1, caractérisé en ce qu'un seul des deux côtés latéraux de chaque support allongé (3) est en contact avec un montant (1), l'autre côté latéral ainsi que les autres côtés du support allongé (3) étant libres.

## Patentansprüche

1. Regalsystem derjenigen Bauart, die langgestreckte Auflagen (3,4), deren tragende Flächen in ihrer Längsrichtung mit Bezug zur Horizontalen geneigt sind, und wenigstens einen Ständer (1, 2), der ebensosere mit Bezug zur Vertikalen geneigt ist, umfaßt, dadurch gekennzeichnet, daß eine einzige der zwei seitwärtigen Kanten einer jeden langgestreckten Auflage (3, 4) mit einem Ständer (1, 2) in Berührung ist, der mit der tragenden Fläche der langgestreckten Auflage (3, 4) einen rechten Winkel bestimmt.

2. Regalsystem nach Anspruch 1, dadurch gekennzeichnet, daß die langgestreckten Auflagen sich zwischen zwei Ständern (1,2) erstrecken, die in entgegenesetzter Richtung geneigt sind, und daß einige (3) der Auflagen zur Neigungsrichtung der anderen Auflagen (4) entgegengesetzt geneigt sind.

3. Regalsystem nach einem derAnsprüche 1 und 2, dadurch gekennzeichnet, daß wenigstens einer (1) der Ständer eine geometrische Gestalt nach Art eines Kegels oder einer Pyramide hat, dessen bzw. deren eine Seitenfläche die Neigung des Ständers bestimmt.

4. Regalsystem nach Anspruch 1, dadurch gekennzeichnet, daß eine der beiden seitwärtigen Kanten einer jeden langgestreckten Auflage (3) mit einem Ständer (1) in Berührung ist, während die andere seitwärtige Kante ebnenso wie die anderen Kanten der langgestreckten Auflage (3) frei sind.

## Claims

1. Shelving having elongated supports (3, 4), whose bearing surfaces are inclined in their lengthwise direction with respect to the horizontal, and at least one post (1, 2) is inclined by the same amount with respect to the vertical, characterized in that only one of the two lateral sides of each elongated support (3,4) is in contact with a post (1, 2) defining a right angle with the bearing surface of the elongated support (3, 4).

2. Shelving according to claim 1, characterized in that the elongated supports (3,4) extend between two oppositely inclinded posts (1,2) and that some (3) of the supports are inclined in a direction opposite to the inclination direction of the other supports (4).

3. Shelving according to one of claims 1 and 2, characterized in that at least one (1) of the posts has a geometrical shape in the form of a cone or pyramid, whereof one lateral surface forms the inclination of the post.

4. Shelving according to claim 1, characterized in that only one of the two lateral sides of each elongated support (3) is in contact with a post (1), the other lateral side and the other sides of the elongated support (3) being free.
